# FASCICULE DE BREVET EUROPEEN

(11) **EP 2 756 252 B1**
(45) Date de publication et mention de la délivrance du brevet: **11.10.2017**
(21) Numéro de dépôt: 12766395.3
(22) Date de dépôt: 12.09.2012
(51) Int. Cl.: F28D 15/04, F28D 15/06

(54) **DISPOSITIF DE TRANSPORT DE CHALEUR À POMPAGE CAPILLAIRE**
WÄRMEÜBERTRAGUNGSVORRICHTUNG MIT KAPILLARPUMPUNG
HEAT TRANSFER DEVICE USING CAPILLARY PUMPING

(30) Priorité: 14.09.2011 FR 1158203
(43) Date de publication de la demande: 23.07.2014
(73) Titulaire: Euro Heat Pipes, 1400 Nivelles (BE)
(72) Inventeur: DUPONT, Vincent, 1160 Auderghem (BE)
(74) Mandataire: Cabinet Plasseraud
(86) Numéro de dépôt international: PCT/EP2012/067753
(87) Numéro de publication internationale: WO 2013/037785

(56) Documents cités:
- EP-A2- 1 333 237
- JP-A- 61 175 483
- JP-A- S60 205 187
- US-A- 4 061 131
- US-A- 5 203 399
- US-A- 5 725 018
- US-A- 5 816 313
- US-A1- 2008 115 843

## Description

La présente invention est relative aux dispositifs de transport de chaleur à pompage capillaire, en particulier les dispositifs passifs à boucle fluide diphasique.

Il est connu du document FR-A-2949642 de tels dispositifs utilisés comme moyen de refroidissement pour convertisseur de puissance électrotechnique.

Cependant, il est apparu que les phases de démarrage étaient particulièrement délicates pour des puissances thermiques importantes, il peut se produire un assèchement de la mèche capillaire et donc un échec du démarrage.

Il est donc apparu un besoin d'augmenter la fiabilité du démarrage et du fonctionnement de telles boucles.

A cet effet, l'invention a pour objet un dispositif de transfert thermique à pompage capillaire, adapté pour extraire de la chaleur depuis une source chaude et pour restituer cette chaleur à une source froide au moyen d'un fluide de travail diphasique contenu dans un circuit général clos, comprenant :
- au moins un évaporateur, ayant une entrée et une sortie, et une masse microporeuse adaptée pour assurer un pompage capillaire de fluide en phase liquide
- au moins un condenseur, ayant une entrée et une sortie,
- un réservoir ayant un volume intérieur et au moins un orifice d'entrée et/ou sortie,
- un premier circuit de communication, pour du fluide essentiellement en phase vapeur, reliant la sortie de l'évaporateur à l'entrée du condenseur,
- un deuxième circuit de communication, pour du fluide essentiellement en phase liquide, reliant la sortie du condenseur au réservoir et à l'entrée de l'évaporateur,
caractérisé en ce qu'il comprend un organe anti retour agencé entre le volume intérieur du réservoir et la masse microporeuse de l'évaporateur, et agencé pour empêcher que du liquide présent dans l'évaporateur ne se déplace vers le volume intérieur du réservoir, le dispositif étant, lors de son utilisation, soumis à la gravité, l'organe anti retour comprenant un flotteur rappelé par poussée de flottaison vers une portée à l'état fermé. Le flotteur présente une densité inférieure à la densité du fluide en phase liquide, et comprise, de préférence, entre 60% et 90% de la densité du fluide en phase liquide ; moyennant quoi l'organe anti-retour ne contrarie pas le pompage capillaire. Ainsi, la résultante du poids et de la poussée d'Archimède donne une force de poussée P orientée vers le haut.

Grâce à ces dispositions, on évite un retour de liquide venant de l'évaporateur en direction du réservoir. Le démarrage sous forte charge thermique est ainsi fiabilisé. De plus, le flotteur est apte à laisser passer des bulles de gaz et éviter ainsi la formation d'un bouchon de gaz; en outre, l'organe anti retour est simple et fiable et de plus il peut laisser passer des bulles de vapeur ou de gaz.

Dans divers modes de réalisation de l'invention, on peut éventuellement avoir recours en outre à l'une et/ou à l'autre des dispositions suivantes :
- le flotteur est réalisé en acier inox ; de sorte que sa durabilité est très bonne ;
- l'organe anti retour est formé dans le deuxième circuit de communication fluide ; de sorte qu'il peut être indépendant du réservoir et de l'évaporateur ;
- l'organe anti retour est formé dans la zone inférieure du réservoir ; de sorte qu'il peut être combiné avec le réservoir ;
- l'organe anti retour est formé dans la zone supérieure de l'évaporateur ; de sorte qu'il peut être combiné avec l'évaporateur ;
- le circuit de communication fluide est une conduite tubulaire ; de sorte que son coût est modéré ;
- l'orifice d'entrée/sortie est agencé en zone inférieure du réservoir, de préférence zone latérale inférieure du réservoir ;
- le deuxième circuit de communication fluide peut être sous la forme d'une seule conduite avec un 'T' ou de deux conduites indépendantes;
- le réservoir comprend un déflecteur de jet d'entrée au voisinage de l'orifice d'entrée ; moyennant quoi un effet de mélange dû au jet d'entrée peut être évité ;
- le réservoir comprend une pluralité de volumes distincts restant en communication fluide ; moyennant quoi le mélange du volume de liquide contenu dans le réservoir est limité ;
- le réservoir comprend une pluralité de parois internes formant des compartiments adaptés pour séparer lesdits plusieurs volumes distincts;
- la pluralité de parois internes forme une structure de compartiments en forme de nid d'abeille ; de sorte que le rapport coût/efficacité est optimisé ;
- le dispositif de transfert thermique est préférentiellement dépourvu de pompe mécanique ; moyennant quoi sa fiabilité est augmentée ;
- le dispositif comprend en outre un élément d'apport d'énergie au niveau du réservoir pour contrôler la mise en pression de la boucle lors du démarrage ; de sorte que le démarrage de la boucle peut être fiabilisé.

D'autres aspects, buts et avantages de l'invention apparaîtront à la lecture de la description suivante de plusieurs modes de réalisation de l'invention, donnés à titre d'exemples non limitatifs, en regard des dessins joints sur lesquels :
- la figure 1 est une vue générale d'un dispositif selon un mode de réalisation de l'invention,
- la figure 2 est une variante du dispositif de la Figure 1,
- la figure 3 est une autre variante du dispositif de la Figure 1,
- les figures 4a et 4b montrent un clapet anti-retour pour un dispositif selon les figures 1-3,
- la figure 5 est une vue de détail de l'organe anti-retour lorsqu'il est situé à la base du réservoir,
- la figure 6 est une vue en coupe de l'organe anti-retour ;
- les figures 7a et 7b montrent des variantes du dispositif de la Figure 1, avec plusieurs évaporateurs.

Sur les différentes figures, les mêmes références désignent des éléments identiques ou similaires.

La figure 1 montre un dispositif de transport de chaleur à pompage capillaire, à boucle fluide diphasique. Le dispositif comprend un évaporateur **1,** ayant une entrée **1a** et une sortie **1b,** et une masse microporeuse **10** adaptée pour assurer un pompage capillaire. A cet effet, la masse microporeuse 10 entoure un évidement longitudinal central borgne **15** en communication avec l'entrée 1a pour recevoir du fluide de travail **9** à l'état liquide depuis un réservoir **3.**

L'évaporateur 1 est thermiquement couplé à une source chaude **11,** comme par exemple un ensemble comprenant des composants électroniques de puissance ou tout autre élément générant de la chaleur, par exemple par effet joule, ou par tout autre processus.

Sous l'effet de l'apport de calories au contact **16** de la masse microporeuse emplie de liquide, du fluide passe de l'état liquide à l'état vapeur et s'évacue par la chambre de transfert **17** et par un premier circuit de communication **4** qui achemine ladite vapeur vers un condenseur **2** ayant une entrée **2a** et une sortie **2b.**

Dans l'évaporateur 1, la vapeur évacuée est remplacée par le liquide aspiré par la masse microporeuse 10 à partir de l'évidement central 15 susmentionné ; il s'agit du phénomène de pompage capillaire bien connu en soi.

A l'intérieur dudit condenseur 2, de la chaleur est cédé par le fluide en phase vapeur à une source froide **12,** ce qui provoque un refroidissement du fluide vapeur et son changement de phase vers la phase liquide, autrement dit sa condensation.

Au niveau du condenseur 2, la température du fluide de travail 9 est abaissée en dessous de sa température d'équilibre liquide-vapeur, ce qui est aussi appelé sous-refroidissement ('sub cooling' en anglais) de sorte que le fluide ne peut pas repasser à l'état vapeur sans apport conséquent de chaleur

La pression de vapeur pousse le liquide en direction de la sortie 2b du condenseur 2 qui débouche sur un deuxième circuit de communication **5,** relié par ailleurs au réservoir 3.

Le réservoir présente au moins un orifice d'entrée et/ou sortie **31,** ici en l'occurrence sur la figure 1 un orifice d'entrée **31a** et un orifice de sortie **31b** distincts, et le réservoir 3 présente un volume intérieur **30,** rempli du fluide caloporteur 9. Le fluide de travail 9 peut être par exemple de l'ammoniac ou tout autre fluide approprié, mais on peut choisir préférentiellement du méthanol. Le fluide de travail 9 est diphasique et se présente pour partie sous phase liquide **9a** et pour partie sous phase vapeur **9b.** Dans un environnement où une gravité s'exerce (verticale selon Z), la partie de phase gazeuse 9b se situe au dessus de la partie de phase liquide 9a et une surface de séparation **19** sépare les deux phases.

C'est la température de cette surface de séparation 19 qui détermine la pression dans la boucle, cette pression correspond à la pression de saturation du fluide à la température prévalant à la surface de séparation 19.

Au niveau de la base du réservoir **34,** la température du liquide est généralement inférieure à la température prévalant à la surface de séparation 19.

Pour un fonctionnement correct de la boucle à pompage capillaire, il faut éviter que la température qui prévaut à la surface de séparation 19 évolue rapidement, et éviter en particulier un mélange de la phase liquide 9a qui a tendance à ramener du liquide froid du bas du réservoir vers le haut et donc de faire chuter la température de surface, et par la même la pression.

Les premier et second circuits de communication fluide 4,5 sont de préférence des conduites tubulaires, mais il pourrait s'agir d'autres types de conduites ou de canaux de communication fluides.

De même, le deuxième circuit de communication fluide 5 peut être sous la forme de deux conduites indépendantes distinctes **5a,5b** (cf. Fig 1) ou d'une seule conduite avec un raccord en 'T' **5c** (cf. Fig 2).

Dans tous les cas, le deuxième circuit de communication fluide 5 relie la sortie du condenseur 2b à l'entrée de l'évaporateur 1a, soit indirectement en passant par le réservoir (cas de deux conduites indépendantes) soit directement (cas ou d'une seule conduite avec 'T').

Selon l'invention, le dispositif comprend un organe anti-retour **6,** agencé entre le volume intérieur 30 du réservoir et la masse microporeuse 10 de l'évaporateur 1, pour empêcher que du liquide présent dans l'évaporateur ne se déplace vers le volume intérieur 30 du réservoir. Cet organe anti-retour 6 permet d'éviter un retour de liquide depuis l'évaporateur en direction du réservoir Un retour même limité de liquide depuis l'évaporateur en direction du réservoir provoque un assèchement local de la masse microporeuse qui peut conduire à un désamorçage du pompage de la boucle diphasique, ce qui est empêché par ledit organe anti-retour 6. Ce phénomène est d'autant plus important que la puissance au démarrage est élevée (plusieurs kW et/ou plusieurs dizaines de Watts par cm²). L'organe anti-retour 6 permet ainsi d'augmenter les performances du système au démarrage.

La position dudit organe anti-retour 6 peut être choisie parmi plusieurs emplacements particulièrement intéressants selon le but recherché et les optimisations poursuivies.

Sur la figure 1, l'organe anti-retour 6 est positionné sur la conduite 5b reliant le réservoir à l'évaporateur 1. De cette façon, 1 organe anti-retour 6 peut être inséré dans une boucle diphasique où l'évaporateur et le réservoir sont des organes donnés qu'il est difficile de modifier.

Par ailleurs, ledit organe anti-retour 6 peut être positionné, comme illustré à la figure 2, de façon adjacente à l'évaporateur 1, de sorte que ledit organe anti-retour 6 peut être combiné avec l'évaporateur, ce qui permet d'optimiser l'encombrement du système.

Par ailleurs, ledit organe anti-retour 6 peut être positionné, comme illustré à la figure 3, de façon adjacente au réservoir, de sorte que ledit organe anti-retour 6 peut être combiné avec le réservoir comme il sera détaillé par la suite, ce qui permet d'optimiser l'encombrement du système.

De façon préférentielle, cet organe anti-retour 6 peut comporter un flotteur **60** dont la densité est légèrement inférieure à la densité du fluide en phase liquide, le flotteur venant en butée sur une portée pour fermer le passage de liquide, comme cela sera précisé plus loin.

Mais cet organe anti-retour 6 peut aussi prendre la forme plus classique d'une valve anti-retour (non représenté sur les figures), avec un clapet, un siège de clapet et un rappel élastique tendant à pousser ledit clapet vers le siège de clapet. Toutefois, la force de rappel élastique doit être modérée de façon à ne pas trop contrarier la force de pompage capillaire susmentionnée.

Lorsque l'organe anti-retour 6 se présente sous la forme d'un flotteur, et comme illustré aux figures 4a et 4b, un élément formant flotteur 60 est agencé à l'intérieur d'un corps creux **63** dans lequel le flotteur 60 peut se déplacer au moins selon une direction dite longitudinale. La direction longitudinale coïncide ici avec la direction Z selon laquelle s'exercent la poussée d'Archimède et la gravité.

Dans l'exemple illustré, le corps creux et le flotteur sont symétriques de révolution autour de cet axe Z, mais il pourrait toutefois en être autrement.

Le flotteur comporte une surface d'appui **67** annulaire qui vient en appui sur une portée annulaire correspondant **66** qui forme un épaulement dirigé radialement vers l'intérieur dans le corps creux 63. Lorsque le flotteur est en appui sur la portée 66, l'espace amont **64** du deuxième circuit de communication 5 est isolé de l'espace aval **65** du deuxième circuit de communication 5, ce qui correspond à l'état fermé.

Comme illustré à la figure 4a, lorsque la boucle est en fonctionnement établi, le pompage capillaire exerce un effet de succion qui établit une pression légèrement inférieure dans l'espace aval, et cet effet de succion **S** aspire le flotteur vers le bas. Alors le passage de liquide au niveau de la portée 66 est ouvert et du liquide peut s'écouler de l'amont 64 vers l'aval 65.

Il est à noter que, si des bulles de vapeur ou de gaz non condensable se trouvent en dans ledit liquide dans la partie aval 65, elles peuvent s'échapper en sens inverse (de l'aval vers l'amont) ce qui permet d'éviter de bloquer l'alimentation de l'évaporateur en liquide frais : le flotteur est donc apte à laisser passer des bulles de gaz et éviter ainsi la formation d'un bouchon de gaz, cette fonction pouvant aussi être appelée fonction dégazage.

Selon l'invention, le flotteur présente une densité inférieure à la densité du fluide en phase liquide, et comprise, de préférence, entre 60% et 90% de la densité du fluide en phase liquide (à température maximale de l'ordre de 100°C par exemple). Ainsi, la résultante du poids et de la poussée d'Archimède donne une force de poussée **P** orientée vers le haut.

L'intensité de cette poussée P doit être toutefois modérée pour être inférieure à l'effet de succion du pompage capillaire susmentionné.

En régime transitoire, en particulier lors d'un démarrage initial ou en cas d'augmentation brutale de la charge thermique à évacuer, une augmentation brutale de génération de vapeur dans l'évaporateur a tendance à repousser le liquide contenu dans la cavité 15 en direction du réservoir. Ceci doit être évité pour prévenir un assèchement de la masse microporeuse (aussi appelé mèche) qui désamorcerait la boucle.

Comme représenté à la figure 4b, en cas de flux de liquide depuis la cavité 15 de l'évaporateur, une force de pression F orientée vers le haut a pour effet de plaquer le flotteur 60 contre la portée 66 et de fermer ainsi le passage de liquide. Par conséquent, tout reflux de liquide en direction de l'espace intérieur 30 du réservoir est évité.

Dans une configuration particulièrement avantageuse où l'organe anti-retour 6 est formé dans la zone inférieure du réservoir, l'organe anti-retour 6 est disposé à la base du réservoir, au niveau de l'orifice 31b de sortie (cf. figures 3 et 5). Dans ce cas, le corps 63 comporte un collet **68** qui est solidarisé à la base **37** du réservoir par des moyens de fixations connus. De plus la base 37 au niveau de l'orifice 31b peut servir directement de portée de fermeture 66.

Selon l'invention, le flotteur peut être réalisé en acier inox de sorte que sa durabilité est très bonne. Comme représenté à la figure 6, le flotteur 60 peut être réalisé sous la forme de deux demi-coquilles **61,62** soudées entre elles au niveau d'un diamètre au moyen d'une soudure 68 ; les deux demi-coquilles 61,62 délimitent alors un volume intérieur **89** rempli d'air ou de gaz de préférence inerte. L'épaisseur de la paroi des deux demi coquilles 61,62 ainsi que la taille du volume intérieur 89 sont choisis pour obtenir la densité désirée pour le flotteur complet 60.

En outre, en vue d'éviter les phénomènes de mélange au sein du réservoir qui sont propices au phénomène de 'cold shock', il peut être prévu à l'intérieur du réservoir, et comme illustré aux figures 7a-7b, plusieurs volumes distincts séparés les uns des autres, lesdits volumes distincts restant en communication fluide. En particulier, et plus précisément, dans le réservoir peuvent être agencée une pluralité de parois internes **7** adaptées pour séparer lesdits plusieurs volumes distincts.

De plus, avantageusement selon l'invention, le réservoir peut comprendre un déflecteur de jet d'entrée **8** au voisinage de l'orifice d'entrée 31a ou de l'orifice d'entrée/sortie 31 selon la configuration de la deuxième conduite.

Ce déflecteur de jet d'entrée 8 empêche qu'une arrivée rapide de liquide dans le réservoir ne crée un bouillonnement ou un courant favorisant le mélange du liquide. Il peut se présenter sous la forme d'un profilé en U orienté vers le bas, ou d'une cloche ou de toute autre forme créant une déviation suffisante de la trajectoire du jet d'entrée.

La structure de compartiment 71 peut présenter des parois verticales 7, c'est-à-dire orientées selon la direction de gravité. Il est toutefois à noter que les parois peuvent tout aussi bien être légèrement ou substantiellement inclinées, comme illustré par exemple sur la Figure 7a.

De façon avantageuse, on peut choisir une structure en nid d'abeille de maille hexagonale.

Il est à noter que le réservoir peut avoir une forme quelconque, et en particulier parallélépipédique ou cylindrique. De plus, la structure de compartiment peut être formée en acier inox.

Selon un aspect de la présente invention, lesdits plusieurs volumes distincts communiquent par des passages de section de faible, de préférence inférieure au 1/10 de la plus grande section du réservoir.

Selon un autre aspect avantageux de l'invention, la structure de compartiment peut comprendre un matériau à changement de phase conférant une inertie thermique à ladite structure qui concourt à limiter les écarts brusques de température.

Les figures 7a et 7b montrent qu'il est possible dans le cadre de la présente invention d'avoir plusieurs évaporateurs 1 en parallèle les uns des autres pour augmenter la capacité d'évacuation de calories et/ou pour placer les évaporateurs au plus près des sources de chaleur.

Selon la configuration de la figure 7a, chaque évaporateur possède un organe anti retour 6 dans son circuit d'amenée de liquide particulier, alors que selon la configuration de la figure 7b, l'organe anti retour 6 est placé dans la branche commune **5d** en amont de la distribution **5e,5f** vers les évaporateurs, ce qui permet de commonaliser l'organe anti-retour 6 et d'optimiser ainsi le coût d'un système à plusieurs évaporateurs.

Par ailleurs, le dispositif peut comprendre en outre un élément d'apport d'énergie **36,** par exemple un élément de chauffage ou de mise en pression, situé au niveau du réservoir pour contrôler la mise en pression de la boucle lors du démarrage. Un système de commande 'Ctrl' **38** pilote, dans le cas d'un élément de chauffage, l'apport de calories sur cet élément de chauffage 36, en fonction d'une information de température et/ou une information de pression délivrées par des capteurs (non représentés), et ceci afin d'assurer le démarrage de la boucle diphasique. De plus, ce système de commande 'Ctrl' peut aussi préparer la boucle diphasique à une arrivée imminente et importante de calories sur l'évaporateur, ce qui permet d'anticiper la réaction de la boucle diphasique par rapport au besoin de dissipation thermique. Le dimensionnement de la boucle peut être ainsi optimisé pour des quantités de chaleur importante à évacuer.

Avantageusement selon l'invention, le dispositif est dépourvu d'une quelconque pompe mécanique bien que l'invention n'exclut pas la présence d'une pompe mécanique d'appoint.

## Revendications

1. Dispositif de transfert thermique à pompage capillaire, adapté pour extraire de la chaleur depuis une source chaude (11) et pour restituer cette chaleur à une source froide (12) au moyen d'un fluide de travail diphasique contenu dans un circuit général clos, comprenant :
- au moins un évaporateur (1), ayant une entrée et une sortie, et une masse microporeuse (10) adaptée pour assurer un pompage capillaire de fluide en phase liquide
- au moins un condenseur (2), ayant une entrée et une sortie,
- un réservoir (3) ayant un volume intérieur (30), et au moins un orifice d'entrée et/ou sortie (31;31a,31b),
- un premier circuit de communication (4), pour du fluide essentiellement en phase vapeur, reliant la sortie de l'évaporateur à l'entrée du condenseur,
- un deuxième circuit de communication (5), pour du fluide essentiellement en phase liquide, reliant la sortie du condenseur au réservoir et à l'entrée de l'évaporateur,
**caractérisé en ce qu'**il comprend un organe anti retour (6) agencé entre le volume intérieur (30) du réservoir et la masse microporeuse (10) de l'évaporateur, et agencé pour empêcher que du liquide présent dans l'évaporateur ne se déplace vers le volume intérieur du réservoir,
le dispositif étant, lors de son utilisation, soumis à la gravité,
l'organe anti-retour étant formé comme un flotteur (60) rappelé par poussée de flottaison vers une portée à l'état fermé, le flotteur (60) présentant une densité inférieure à la densité du fluide en phase liquide, la résultante du **poids** du flotteur et de la **poussée d'Archimède** donnant une force de poussée **P** orientée vers le **haut,** le flotteur étant aspiré vers le bas par effet de succion pour laisser passer le liquide au niveau de ladite portée (66), moyennant quoi le flotteur est apte à **laisser passer des bulles de gaz** et éviter ainsi la formation d'un bouchon de gaz.

2. Dispositif selon la revendication 1, dans lequel le flotteur présente une densité comprise entre 60% et 90% de la densité du fluide en phase liquide.

3. Dispositif selon l'une des revendications 1 à 2, dans lequel le flotteur est réalisé en acier inox.

4. Dispositif selon l'une des revendications 1 à 3, dans lequel l'organe anti retour est formé dans la zone inférieure du réservoir.

5. Dispositif selon l'une des revendications 1 à 3, dans lequel l'organe anti retour est formé dans la zone supérieure de l'évaporateur.

6. Dispositif selon l'une des revendications 1 à 5, dans lequel le réservoir comprend un déflecteur de jet d'entrée (8) au voisinage de l'orifice d'entrée.

7. Dispositif selon l'une des revendications 1 à 6, dans lequel le réservoir (3) comprend plusieurs volumes distincts, les dits volumes distincts restant en communication fluide.

8. Dispositif selon la revendication 7, comprenant une pluralité de parois internes (7) formant des compartiments adaptés pour séparer lesdits plusieurs volumes distincts.

9. Dispositif de transfert thermique selon l'une des revendications précédentes, **caractérisé en ce qu'**il est dépourvu de pompe mécanique.

10. Dispositif selon l'une des revendications précédentes, comprenant en outre un élément d'apport d'énergie au niveau du réservoir pour contrôler la mise en pression de la boucle lors du démarrage.

## Patentansprüche

1. Vorrichtung zur Wärmeübertragung mit Kapillarpumpung, welche dazu angepasst ist, die Wärme von einer warmen Quelle (11) zu entnehmen und diese Wärme an eine kalte Quelle (12) mittels eins zweiphasigen Arbeitsfluids abzugeben, welches in einem geschlossenen Hauptkreis enthalten ist, mit:
- mindestens einem Verdampfer (1), der einen Eingang und einen Ausgang und eine mikroporöse Masse (10) hat, die dazu angepasst ist, ein Kapillarpumpen von Fluid in der Flüssigphase sicherzustellen,
- mindestens einem Kondensator (2), der einen Eingang und einen Ausgang hat,
- einem Reservoir (3), das ein inneres Volumen (30) und mindestens eine Eingangs- und/oder Ausgangsöffnung (31; 31a, 31b) hat,
- einem ersten Kommunikationskreis (4) für Fluid im Wesentlichen in der Dampfphase, welcher den Ausgang des Verdampfers und den Eingang des Kondensators verbindet,
- einem zweiten Kommunikationskreis (5) für Fluid im Wesentlichen in der Flüssigphase, welcher den Ausgang des Kondensators am Reservoir und den Eingang des Verdampfers verbindet,
**dadurch gekennzeichnet,**
**dass** sie ein Absperrorgan (6) aufweist, welches zwischen dem inneren Volumen (30) des Reservoirs und der mikroporösen Masse (10) des Verdampfers angeordnet ist und derart zum Hemmen ausgebildet ist, dass die im Verdampfer befindliche Flüssigkeit sich nicht zum inneren Volumen des Reservoirs bewegt, wobei die Vorrichtung bei ihrer Verwendung der Gravitation ausgesetzt ist, wobei das Absperrorgan wie ein Schwimmer (60) ausgebildet ist, welcher im geschlossenen Zustand durch eine Aufschwimmkraft gegen eine Auflagefläche zurückgeholt ist, wobei der Schwimmer (60) eine geringere Dichte aufweist als die Dichte des Fluids in der Flüssigkeitsphase,
wobei die Resultierende des Gewichts des Schwimmers und der Auftriebskraft eine Kraft P des Auftriebs ergeben, welche nach oben orientiert ist,
wobei der Schwimmer durch eine Saugwirkung nach unten angesaugt wird, um die Flüssigkeit auf Höhe der Auflagefläche (66) passieren zu lassen, wodurch der Schwimmer es erlaubt, Gasblasen passieren zu lassen und so die Bildung eines Gaspfropfens verhindert.

2. Vorrichtung nach Anspruch 1,
bei welcher der Schwimmer eine Dichte aufweist, welche zwischen 60% und 90% der Dichte des Fluids in der Flüssigkeitsphase liegt.

3. Vorrichtung nach einem der Ansprüche 1 oder 2,
bei welcher der Schwimmer aus Edelstahl ausgeführt ist.

4. Vorrichtung nach einem der Ansprüche 1 bis 3,
bei welcher das Absperrorgan im unteren Bereich des Reservoirs ausgebildet ist.

5. Vorrichtung nach einem der Ansprüche 1 bis 3,
bei welcher das Absperrorgan im oberen Bereich des Verdampfers ausgebildet ist.

6. Vorrichtung nach einem der Ansprüche 1 bis 5,
bei welcher das Reservoir einen Eingangsstrahldeflektor (8) in Nachbarschaft der Eingangsöffnung aufweist.

7. Vorrichtung nach einem der Ansprüche 1 bis 6,
bei welcher das Reservoir (3) mehrere getrennte Volumina aufweist, wobei die getrennten Volumina in Flüssigkeitskommunikation verbleiben.

8. Vorrichtung nach Anspruch 7,
welche eine Vielzahl von internen Wänden (7) aufweist, welche Kammern bilden, um die mehreren getrennten Volumina zu trennen.

9. Vorrichtung zur Wärmeübertragung nach einem der vorherigen Ansprüche,
**dadurch gekennzeichnet,**
**dass** sie keine mechanische Pumpe aufweist.

10. Vorrichtung nach einem der vorherigen Ansprüche,
welche ferner ein Energiezufuhrelement auf Höhe des Reservoirs aufweist, um den Druckaufbau der Schleife beim Anfahren zu steuern.

## Claims

1. Capillary-driven heat transfer device, adapted to extract heat from a heat source (11) and to release this heat to a cold source (12) by means of a two-phase working fluid contained in a closed general circuit, comprising:
- at least one evaporator (1), having an inlet and an outlet, and a microporous mass (10) adapted to perform capillary pumping of fluid in the liquid phase
- at least one condenser (2), having an inlet and an outlet,
- a reservoir (3) having an inner chamber (30), and at least one inlet and/or outlet port (31;31a,31b),
- a first communication circuit (4), for fluid mainly in the vapor phase, connecting the outlet of the evaporator to the inlet of the condenser,
- a second communication circuit (5), for fluid mainly in the liquid phase, connecting the outlet of the condenser to the reservoir and to the inlet of the evaporator, **characterized in that** it includes a non-return device (6) arranged between the inner chamber (30) of the reservoir and the microporous mass (10) of the evaporator, and arranged to prevent liquid present in the evaporator from moving back to the inner chamber of the reservoir,
the device being, when in use, under the influence of gravity, the non-return device including being formed as a float (60) returned by buoyancy thrust to a seat in the closed state, the float having a lower density than the density of the fluid in the liquid phase, the resultant of the weight of the float and the Archimedes thrust giving a thrust force oriented upwards, the float being sucked downwards by a suction effect in order to let liquid pass at said seat (66) whereby the float is configured to let gas bubbles pass and thus prevent a gas clog.

2. A device according to claim 1, wherein the float exhibits a density comprised between 60% and 90% of the density of the fluid in the liquid phase.

3. A device according to one of claims 1 to 2, wherein the float is made of stainless steel.

4. A device according to one of claims 1 to 3, wherein the non-return device is arranged in the lower area of the reservoir.

5. A device according to one of claims 1 to 3, wherein the non-return device is arranged in the upper area of the evaporator.

6. A device according to one of claims 1 to 5, wherein the reservoir includes an input stream deflector (8) near the inlet port.

7. A device according to one of claims 1 to 6, wherein the reservoir (3) includes multiple separate volumes, said separate volumes remaining in fluid communication.

8. A device according to claim 7, including a plurality of inner partitions (7) forming compartments adapted in order to separate said multiple separate volumes.

9. A heat transfer device according to one of the preceding claims, **characterized in that** it is deprived of a mechanical pump.

10. A device according to one of the preceding claims, additionally including an energy-providing element at the reservoir to control the pressurization of the loop during startup.
